# EUROPÄISCHE PATENTSCHRIFT

(11) **EP 0 421 062 B1**
(45) Veröffentlichungstag und Bekanntmachung des Hinweises auf die Patenterteilung: **28.12.1994**
(21) Anmeldenummer: 90113442.9
(22) Anmeldetag: 13.07.1990
(51) Int. Cl.: G10K 9/12, A61B 17/22, H01F 5/00

(54) **Flachspule**
Flat coil
Bobine plate

(30) Priorität: 30.09.1989 DE 3932745
(43) Veröffentlichungstag der Anmeldung: 10.04.1991
(73) Patentinhaber: DORNIER MEDIZINTECHNIK GMBH, D-82101 Germering (DE)
(72) Erfinder: Böhm, Klaus, Dipl.-Ing., D-8000 München 60 (DE)
(74) Vertreter: Landsmann, Ralf, Dipl.-Ing.

(56) Entgegenhaltungen:
- DE-U- 8 521 196
- DE-U- 8 709 692
- FR-A- 2 332 601
- FR-A- 2 605 173
- US-A- 2 648 837

## Beschreibung

Die Erfindung betrifft eine Spule für eine Vorrichtung zum berührungslosen Zertrümmern von im Körper von Lebewesen befindlichen Konkrementen mit einem Stoßwellengenerator, der auf ein Zielgebiet im Körper ausgerichtet ist und der die in einer Fläche liegende Spule aufweist, vor der eine Membran liegt, die einen mit einer Flüssigkeit gefüllten Raum abschließt und darin beim kurzzeitigen Anschalten der Spule an eine Hochspannung eine Stoßwelle erzeugt.

In der Europäischen Patentanmeldung EP 0 275 427 ist eine derartige Einrichtung als Stoßwellenrohr beschrieben, das einen Spulenträger aus Keramik aufweist. Auf der Stirnseite ist eine eindrähtig gewickelte Flachspule mit Hilfe eines Kunstharzes aufgeklebt. Zwischen der Flachspule und einer Membran ist eine Isolierfolie als Zwischenlage gelegt. Flachspule, Isolierfolie und Membran liegen eng aneinandergepreßt.

Die dabei verwendete Spule ist eindrähtig spiralförmig gewickelt und durch die Einbettung in das Kunstharz erfährt die Spule einen zusätzlichen Abstand ihrer Drahtaußenflächen zur Membran.

Aus der DE-A-36 34 378 ist eine Spule mit mehrdrahtiger Wicklung bekannt.

Bei der elektromagnetischen Stoßwellenerzeugung wird auf die Flachspule ein kurzer elektrischer Spannungsimpuls von hoher Amplitude gegeben, wobei sich in einem Kondensator gespeicherte Energie in die Spule entlädt. Das so erzeugte elektromagnetische Feld bewirkt, daß sich eine angelegte Metallmembran schlagartig von der Flachspule wegbewegt und eine Stoßwelle auslöst. Eine Isolierfolie zwischen Spule und Membran verhindert Spannungsüberschläge.

Für die Stoßwelle wird eine Druckmaximierung unter anderem dadurch erreicht, daß der Abstand zwischen Spule und Membran möglichst gering ist und die Amplitude des Stromimpulses möglichst groß ist.

Aufgabe der Erfindung ist es, eine Flachspule für Einrichtungen zur Erzeugung von Stoßwellen anzugeben, mit der höhere Drucke erreicht werden.

Die Aufgabe wird durch die Erfindung mit den Merkmalen des Anspruchs 1 gelöst. Ausgestaltungen sind Gegenstand von Unteransprüchen.

Statt einer eindrähtigen Windung der Flachspule wird erfindungsgemäß vorgeschlagen, eine zwei- oder mehrdrähtige Spule mit gleicher Windungszahl zu verwenden. Die parallel gewickelten Drähte zählen bei mehrdrähtigen Wicklungen als eine Wicklung. Durch den kleineren Durchmesser der Drähte werden die Volumina zwischen jeweils zwei Drähten und der Isolationsschicht und damit der daran anliegenden Membran geringer.
Bei konstantem Stromimpuls bewirkt eine Verminderung dieser Volumina eine Steigerung des Stoßwellendrucks, da der Druck umgekehrt proportional zu diesem Volumen ist.
Der Radius der verwendeten Drähte ist bevorzugt gleich dem 1/ₙ-fachen des ursprünglichen Radius der Eindrahtspule, wobei n die Anzahl der Drähte je Wicklung angibt.

Vorteilhafterweise wird der Radius der Drähte der Mehrdrahtwicklung halb so groß gewählt wie der Radius der Eindrahtwicklung und zwei Drähte verwendet.

Eine mehrdrähtige Wicklung ergibt auch eine Verringerung der Induktivität der Spule, was eine Zunahme der Stromamplitude zur Folge hat.

Die Erfindung wird durch Figuren näher erläutert.

Es zeigen:
- Figur 1: eine skizzierte Draufsicht auf eine eindrähtige Spule nach dem Stand der Technik,
- Figure 2: eine skizzierte Draufsicht auf eine zweidrähtige Spule,
- Figure 3: Schnitte durch beide Spulenarten.

Die Figur 1 zeigt eine eindrähtige Spule nach dem Stand der Technik mit einem Durchmesser D₁ und der Anzahl der Einzelwindungen n₁. Neben der Darstellung in Draufsicht ist im unteren Teil der Figur ein Schnitt durch die Drähte skizziert.

Die Figur 2 zeigt eine zweidrähtige Spule mit einem Durchmesser D₂ und der Anzahl der Doppelwindungen n₂. Der Spulendurchmesser ist bei ein- und mehrdrähtigen Spulen unverändert und durch die Einbaubedingungen bestimmt (D₁=D₂). Ebenso ist die Anzahl der Windungen gleich (n₁=n₂).

Die Figur 3a zeigt einen Schnitt durch die eindrähtige Spule mit d₁ als Durchmesser der Drähte und V₁ als Volumen zwischen je zwei Drähten und der Isolationsschnit 2, die unmittelbar an der Membran 4 anliegt.

Die Figur 3b zeigt einen Schnitt durch die zweidrähtige Spule mit d₂ als Durchmesser der Drähte und V₂ als Volumen zwischen je zwei Drähten und der Isolationsschicht 2, die ebenfalls unmittelbar an der Membran 4 anliegt.

## Patentansprüche

1. Flachspule für eine Vorrichtung zum berührungslosen Zertrümmern von in Körpern von Lebewesen sich befindenden Konkrementen mit Hilfe von Stoßwellen in einer Flüssigkeit mit einem Spulenträger, einer vor der Spule angeordneten metallischen Membran und einer Isolation zwischen Spule und Membran, **dadurch gekennzeichnet**, daß die Wicklung der Spule unter Einhaltung der Windungszahl mehrdrähtig ausgebildet ist, wobei einzelnen Drähte je Windung parallel gewickelt sind, und in einer Ebene liegen, die zur Membranebene parallel ist.

2. Flachspule nach Anspuch 1, **dadurch gekennzeichnet**, daß die Wicklung der Spule mit zwei Drähten je Windung ausgebildet ist.

3. Flachspule nach Anspruch 1, **dadurch gekennzeichnet**, daß die Wicklung der Spule mit drei Drähten je Windung ausgebildet ist.

## Claims

1. A flat coil for a device for contactfree shattering of concrements in the bodies of living organisms by means of shockwaves in a fluid with a coil support, a metallic diaphragm arranged in front of the coil and an insulation between coil and diaphragm, **characterised in that** the coil winding is multi-wired whilst maintaining the number of windings, and that individual wires for a respective winding are wound in parallel and lie in a plane which is parallel to the plane of the diaphragm.

2. A flat coil according to claim 1, **characterised in that** the winding of the coil is arranged with two wires per winding.

3. A flat coil according to claim 1, **characterised in that** the winding of the coil is arranged with three wires per winding.

## Revendications

1. Bobine plate pour un dispositif de fragmentation sans contact de concrétions se trouvant dans le corps d'êtres vivants, à l'aide d'ondes de choc dans un liquide, comprenant un support de bobine, une membrane métallique disposée en avant de la bobine et une isolation entre la bobine et la membrane, caractérisée par le fait que l'enroulement de la bobine est exécuté de façon multifilaire en conservant le nombre de spires, les différents fils étant dans chaque spire enroulés en parallèles et étant situés dans un plan qui est parallèle au plan de la membrane.

2. Bobine plate suivant la revendication 1, caractérisée par le fait que l'enroulement de la bobine est exécuté avec deux fils par spire.

3. Bobine plate suivant la revendication 1, caractérisé par le fait que l'enroulement de la bobine est exécuté avec trois fils par spire.
